# EUROPÄISCHE PATENTSCHRIFT

(11) **EP 3 453 431 B1**
(45) Veröffentlichungstag und Bekanntmachung des Hinweises auf die Patenterteilung: **22.02.2023**
(21) Anmeldenummer: 18194036.2
(22) Anmeldetag: 12.09.2018
(51) Int. Cl.: A63C 9/00, A63C 9/08, A63C 9/086, A63C 7/10

(54) **FERSENHALTER**
HEEL BINDING
TALONNIERE

(30) Priorität: 12.09.2017 DE 102017121126
(43) Veröffentlichungstag der Anmeldung: 13.03.2019
(73) Patentinhaber: MARKER Deutschland GmbH, 82377 Penzberg (DE)
(72) Erfinder: Bartl, Robert, 82491 Grainau (DE); Brandl, Christian, 82467 Garmisch-Partenkirchen (DE)
(74) Vertreter: SSM Sandmair

(56) Entgegenhaltungen:
- EP-A1- 2 813 268
- EP-A1- 3 195 909
- EP-A2- 2 762 209
- DE-A1-102016 000 609
- US-A1- 2015 014 963

## Beschreibung

Die Erfindung betrifft einen Fersenhalter für eine Tourenskibindung, mit einer Gehäusestruktur, die mit einem Ski über eine Basisstruktur verbindbar ist, und einem Automaten, der schwenkbar mit der Gehäusestruktur verbunden ist. Der Fersenhalter umfasst ferner ein Sicherungselement, das mit der Gehäusestruktur verbunden ist, das aus einer ersten Position, in der ein Einstieg mit einem Skischuh in den Fersenhalter für eine Abfahrt möglich ist, in eine zweite Position, in der der Einstieg in den Skischuh in den Fersenhalter gesperrt ist, bewegt werden kann. Schließlich umfasst der Fersenhalter eine Skibremse mit wenigstens einem Bremselement, das zwischen einer Anlageposition, in der eine Bewegung des Skis auf einem Untergrund möglich ist, und einer Bremsposition, in der es eine Bewegung des Skis auf dem Untergrund abbremst, verstellt werden kann.

Beim Abfahren mit einer Tourenskibindung sollte sichergestellt sein, dass die während des Gehens am Ski gesicherte Skibremse gelöst ist, damit der Ski im Falle eines Sturzes oder anderweitigen Lösens vom Skischuh abgebremst werden kann und nicht ungebremst talwärts fährt. Insbesondere, wenn es um Freeride-Bindungen geht, die auch für das Tourengehen benutzt werden können, ist es von großer Bedeutung, dass auch eine sichere Abfahrt mit der Freeride-Bindung zum Beispiel in Tiefschnee und in rauem Gelände möglich ist. Das heißt, der Zehenhalter muss dafür hergerichtet sein, einen Skischuh für das Tourengehen in einer Schwenkachse mit dem Ski zu verbinden, und für die Abfahrt durch zum Beispiel einen Niederhalter in dem Zehenhalter zu sichern. Eine Seitenauslösung muss gewährleistet sein, ebenso, wie das problemlose Funktionieren der Skibremse beim Abfahren.

im Stand der Technik sind zahllose Skibindungen bekannt, die sowohl zum Tourengehen als auch zur Abfahrt genutzt werden können. Bei allen diesen Bindungen besteht die Möglichkeit, die Skischuhferse im Tourenmodus bis auf eine Aufstandsfläche des Fersenhalters abzusenken, auf der Skischuh mit seinem Fersenende im Abfahrtsmodus aufsteht. Exemplarisch hierfür werden die EP 3 195 909 A1, die EP 2 813 268 A1, die EP 2 762 209 A2, die US 2015014963 A1 und die DE 10 2016 000 609 A1 genannt.

Es ist daher eine Aufgabe der Erfindung einen Fersenhalter für eine Tourenski- oder Freeride-Bindung, die auch zum Tourengehen benutzt werden kann, zur Verfügung zu stellen, mit dem die Nutzung des Skis für die Abfahrt bei gesicherter Skibremse zuverlässig verhindert wird. Eine weitere Aufgabe der Erfindung ist die Bereitstellung einer Tourenskibindung.

Diese Aufgabe wird gelöst durch den Fersenhalter mit den technischen Merkmalen des Anspruchs 1. Vorteilhafte Weiterbildungen sind in den abhängigen Ansprüchen offenbart und/oder in der Beschreibung beschrieben und in den Figuren gezeigt.

Ein erster Aspekt der Erfindung betrifft eine Tourenskibindung, insbesondere eine Freeride-Bindung, die auch zum tourenmäßigen Aufsteigen geeignet ist, für einen Skischuh. Die Tourenskibindung umfasst einen Zehenhalter und einen Fersenhalter, welche eine erste Konfiguration, in der die Bindung zum Gehen genutzt werden kann, und eine zweite Konfiguration zum Abfahren mit der Bindung einnehmen können. Der Zehenhalter ist dabei so aufgebaut, dass ein Skischuh mit seinem vorderen Ende mit dem Zehenhalter in einer Position zum Gehen und in einer weiteren Position, die unterschiedlich zu der Position ist, für die Abfahrt verbunden werden kann. Insbesondere befindet sich ein im Zehenhalter festgelegter Skischuh in einer Gehkonfiguration in Skilängsrichtung gesehen weiter vorne und in einer Abfahrtskonfiguration in Skilängsrichtung gesehen weiter hinten auf dem Ski. In der Position zum Gehen können die Sohlenhalter des Zehenhalters beispielsweise Pins sein, die in entsprechende Aufnahmen an der Skischuhsohle eingreifen und eine Schwenkachse definieren, um die der Skischuh beim Gehen verschwenkt werden kann. In der weiteren Position für die Abfahrt kann der Sohlenhalter durch wenigstens einen Niederhalter gebildet werden, der von oben und/oder der Seite auf die Skischuhsohle drückt. Die Tourenskibindung umfasst weiterhin eine über die Basisstruktur oder Gehäusestruktur verbundene oder verbindbare Skibremse, die zwischen einer Anlageposition, in der eine Bewegung des Skis auf einem Untergrund möglich ist, und einer Bremsposition, in welcher eine Bewegung des Skis auf dem Untergrund abgebremst wird, verstellbar ist. Zum Gehen mit der Bindung wird die bevorzugt Skibremse zusätzlich in einer Sicherungsposition am Ski festgelegt. Bei einer Abfahrt muss diese Sicherungsposition gelöst werden, damit die Bremse aktiv bleibt und im Falle zum Beispiel eines Sturzes in die Bremsposition verstellt werden kann, in welcher der Skibremse zugeordnete Bremselemente bevorzugt durch Federkraft in den Schnee eingreifen können. Die Bremselemente können bevorzugt in Form von aus dem Stand der Technik bekannten Bremspaddeln ausgeführt sein.

Bei den Pins kann es sich insbesondere um zwei sich in Bezug auf eine Längsachse des Skis gegenüberliegende Lagerabschnitte handeln, die in der Konfiguration zum Gehen mit den entsprechenden Aufnahmen an den ihnen zugewandten Seiten der Skischuhsohle, die ein Gegenlager für die Lagerabschnitte bilden, zusammenwirken. Die Pins oder Lagerabschnitte können durch ein Verschwenken der Sohlenhalter im Wesentlichen quer zur Skilängsachse in die Gegenlager hinein und aus den Gegenlagern heraus bewegt werden. Im eingeschwenkten Zustand definieren die Gegenlager und die darin aufgenommenen Lagerelemente in der Konfiguration zum Gehen eine Schwenkachse quer zur Skilängsachse und verbinden den Skischuh in der Schwenkachse verschwenkbar mit der Tourenskibindung. Im abgeschwenkten Zustand, in dem die Lagerelemente nicht mehr in die Gegenlager eingreifen, ist die Tourenskibindung in einer geöffneten Stellung, so dass der Nutzer in die Tourenskibindung ein- oder aus der Tourenskibindung aussteigen kann oder ein Wechsel in die Konfiguration für die Abfahrt stattfinden kann.

Der Fersenhalter umfasst eine Gehäusestruktur, die bevorzugt ortsfest mit einer Basisstruktur verbunden werden kann. Er umfasst ferner einen Automaten der in einem Schwenkgelenk mit der Gehäusestruktur verbunden ist und zwischen einer geschlossenen Position und einer geöffneten Position des Fersenhalters hin und her geschwenkt werden kann. In der Abfahrtsstellung muss sich der Automat zwingend in einer geschlossenen Position befinden, so dass der Fersenhalter, respektive wenigstens ein vom Fersenhalter umfasster Sohlenhalter, den Skischuh mit dem Ski verbindet, und so eine sichere Abfahrt möglich ist. Das Schließen des Fersenhalters für die Abfahrtsstellung kann sowohl durch Einsteigen des Skischuhs in den Fersenhalter über eine entsprechend am Automaten angeformte Trittfläche oder aber durch Handbetätigung erfolgen. In der Gehposition kann sich der Zehenhalter sowohl in der geschlossenen Position wie auch in der geöffneten Position befinden. In beiden Positionen wird hier eine Gehbewegung, also ein Schwenken des Skischuhs um eine Schwenkachse am Zehenhalter, erlaubt, ohne dass der Fersenhalter diese Auslösekraft eingestellt werden kann, bei der der Fersenhalter zum Beispiel im Falle eines Sturzes bei der Abfahrt auslöst. Am Fersenhalter kann eine Steighilfe oder können mehrere Steighilfen vorgesehen sein, die aus einer Ruheposition in eine Steighilfeposition bewegt, zum Beispiel verschwenkt, werden können. Bei mehreren Steighilfen weisen diese unterschiedliche Steigwinkel auf.

Schließlich umfasst der Fersenhalter ein Sicherungselement, mit dem der Einstieg mit einem Skischuh in den Fersenhalter für die Tourenskibindung im Abfahrtmodus versperrt ist, wenn zum Beispiel eine Skibremse, die mit der Gehäusestruktur oder des Basisstruktur oder dem Ski verbunden ist, in der Sicherungsposition am Ski festgelegt ist. Mit anderen Worten kann das Sicherungselement beispielsweise das Nutzen des Skis mit der Tourenskibindung für die Abfahrt verhindern, solange die Skibremse nicht frei gegeben ist, um in bekannter Weise vom Ski in Richtung des Untergrunds abschwenken zu können und dadurch ihre Bremswirkung zu erzielen. Das Sicherungselement wirkt also als Blockier- oder Sperrelement, das in der Sperrposition verhindert, dass das fersenseitige Ende des Skischuhs in dem Fersenhalter aufgenommen werden kann, indem das Sicherungselement einen vertikalen Anschlag für die Skischuhsohle oder den Automaten bildet, der verhindert, dass der Skischuh in dem Fersenhalter bis auf eine Aufstandfläche für das fersenseitige Ende des Skischuhs abgesenkt werden kann.

Bevorzugt kann das Sicherungselement relativ zu der Basis und dem Gehäuse bewegt werden, um von einer Ruhe- oder Einsteigposition, in der der Ski mit der Tourenskibindung für die Abfahrt genutzt werden kann, in eine Sperr- oder Einsteigposition zu gelangen, in der der Ski mit der Bindung zum Gehen genutzt werden kann.

Die Bewegung des Sicherungselements kann eine Anheben oder Absenken sein, eine Dreh- oder Schwenkbewegung, bevorzugt ist die Bewegung aber eine rein lineare Bewegung, mit der das Sicherungselement von der Ruheposition in die Sperrposition und zurück bewegt wird. Die Bewegung kann insbesondere in einer Ebene erfolgen, die im Wesentlichen parallel zur Skioberfläche verläuft. Die Bewegung kann in und gegen die Skilaufrichtung, das heißt, entlang einer Mittellängsachse des Skis oder der Bindung erfolgen.

Das Sicherungselement liegt in der Ruheposition hinter dem fersenseitigen Ende des Skischuhs bevorzugt in dem Bereich des Gehäuses unterhalb des Automaten. In dieser Position behindert er nicht die Bewegung des Automaten in die geschlossene Position für die Abfahrt. In der Sperrposition bildet das Sicherungselement einen Anschlag für den Automaten, an dem der Automat anliegt, bevor er in die Position verschwenkt werden kann, in der den Skischuh in der Tourenbindung für die Abfahrt sichern kann.

Das Sicherungselement bildet in der Sperrposition eine Auflage für den Skischuh, respektive die Unterseite der Skischuhsohle am fersenseitigen Ende des Skischuhs, so dass der Skischuh nicht so weit in die Tourenskibindung, respektive den Fersenhalter, einsteigen kann, dass der Automat vollständig an die Skischuhsohle angeschwenkt werden kann. Die Bewegung des Automatern kommt bereits vor Erreichen der Position, in der die Sohlenhalter auf die Skischuhsohle einwirken können, um den Skischuh für die Abfahrt im Fersenhalter zu sichern, in Anlage am fersenseitigen Ende des Skischuhs. Das heißt, der Nutzer kann den Fersenhalter in beiden Fällen nicht soweit verschwenken, dass dieser auf, an oder in das hintere Ende der Skischuhsohle eingreifen kann. Dadurch ist der Skischuh nicht mit dem Ski verbunden, eine Abfahrt mit dem Ski daher nicht möglich.

Wenn der Automat in der geschlossenen Position und der geöffneten Position durch ein Federelement vorgespannt ist, kann er beim Nichterreichen der geschlossenen Position automatisch zurück in die geöffnete Position verschwenken, so dass der Nutzer auch nicht fälschlicherweise annehmen kann, dass sein Versuch den Automaten, z.B. für eine Abfahrt, in die geschlossene Position zu verschwenken, erfolgreich war.

Das Sicherungselement ist ein Höckerhutzen, das heißt, der Anschlag oder die Anschläge sind als lokale Erhebungen auf einer Platte oder plattenartigen Fläche ausgebildet.

Wenn der Automat in der geschlossenen Position und der geöffneten Position durch ein Federelement vorgespannt ist, kann er beim Nichterreichen der geschlossenen Position automatisch zurück in die geöffnete Position verschwenken, so dass der Nutzer auch nicht fälschlicherweise annehmen kann, dass sein Versuch den Automaten, z.B. für eine Abfahrt, in die geschlossene Position zu verschwenken, erfolgreich war.

Das Sicherungselement kann insbesondere ein Höckerhutzen sein, das heißt, der Anschlag oder die Anschläge sind als lokale Erhebungen auf einer Platte oder plattenartigen Fläche ausgebildet.

Bevorzugt liegt das Sicherungselement auch in der Sperrposition hinter dem hinteren Ende der Skischuhsohle, wenn der Skischuh in der Tourenskibindung in der Gehposition gehalten wird.

In einer weniger bevorzugten Ausbildung des Sicherungselements kann zumindest ein in Skilaufrichtung vorderes, von den lokalen Anhebungen wegweisendes Ende der Platte des Höckerhutzens in der Sperrposition bis unter das fersenseitige Ende des in der Position für das Gehen im Zehenhalter gehaltenen Skischuhs reichen. In diesem Falle bildet dieses Ende eine Aufstandfläche für das fersenseitige Ende des Skischuhs beim Gehen im flachen Gelände. In der bevorzugten Ausbildung liegt das komplette Sicherungselement, das heißt, die Platte und der oder die Höcker, in der Sperrposition und in der Einsteigposition hinter dem fersenseitigen Ende des in der Tourenskibindung in der Gehposition stehenden Skischuhs, so dass die Platte keine Aufstandfläche darstellt. In diesem Falle wird die Aufstandfläche für den Skischuh im Wesentlichen durch das Bremspedal gebildet.

Der Fersenhalter kann ferner ein Verriegelungsblech umfassen, das mit dem Sicherungselement verbunden oder verbindbar ist. Über das Verriegelungsblech oder mittels des Verriegelungsblechs kann das Sicherungselement bevorzugt von Hand ohne die Nutzung eines Werkzeugs in die Sperrposition und aus der Sperrposition in die Einsteigposition bewegt werden.

Es sein angemerkt, dass der Begriff "Verriegelungsblech" ein spezielles Bauteil bezeichnet, ohne dass der darin enthaltene Begriff "-blech" eine Materialbeschränkung in der Art bedeutet, dass das Verriegelungsblech aus einem Blech oder Metallblech gebildet sein muss. Es kann ebenso aus einem Kunststoff, einem Kohlenstoffgewebe, einem Materialverbund (Mehrschicht) oder einem anderen geeigneten Material gebildet sein. Das Verriegelungsblech kann auch als Spindelblech bezeichnet werden.

Bevorzugt kann das Verriegelungsblech mit dem Sicherungselement so verbunden sein, dass eine Bewegung des Verriegelungsblechs zu einer Bewegung des Sicherungselements in dieselbe Richtung, im Wesentlichen um denselben Weg und mit derselben Geschwindigkeit führt, und umgekehrt. Bevorzug handelt es sich bei der Bewegung um eine lineare Bewegung. Eine zumindest geringe Verschwenkbarkeit des Sicherungselements relativ zu dem Verriegelungsblech kann dadurch gegeben sein, dass das Verriegelungsblech mit dem Sicherungselement in wenigstens einem Schwenkgelenk, das heißt, zum Beispiel mit einer in zwei Bohrungen gehaltenen Achse verbunden ist.

Ein an der Gehäusestruktur angeformter oder mit diesem verbundener Aufnahmebereich kann eine Aufnahme und/oder eine Führung für das Verriegelungsblech umfassen oder bilden. Dadurch kann zum Beispiel vermieden werden, dass sich das Verriegelungsblech wölbt oder seitlich ausweicht, wenn die Bewegung von der Einsteigposition in die Sperrposition beispielsweise durch Schnee oder Eis im Fersenhalter erschwert wird. Dies kann vorteilhafterweise vermeiden, dass die Bewegung des Verriegelungsblechs nicht vollständig auf das Sicherheitselement übertragen wird. Der Aufnahmebereich kann an seiner der Skioberfläche zugewandten Fläche zusätzliche Führungsmittel, wie z.B. einen Vorsprung oder eine Nut, aufweisen, die zur Längs- und/oder Seitenpositionierung in korrespondierende Mittel der Basisstruktur eingreifen. Dies ist besonders vorteilhaft, wenn der Fersenhalter relativ zur Basisstruktur oder dem Ski verstellbar ist, um die Bindung an unterschiedliche Skischuhgrößen anpassen zu können.

Das Verriegelungsblech kann an seinem dem Sicherungselement abgewandten Ende einen Griff oder Hebel aufweisen, der bevorzugt von Hand, insbesondere von Hand ohne die Benutzung eines Werkzeugs, gegriffen werden kann, um das Verriegelungsblech zusammen mit dem Sicherungselement zu bewegen. Bevorzugt kann der Griff oder der Hebel in einem ersten Dreh- oder Schwenkgelenk mit dem Verriegelungsblech und in einem vom ersten Dreh- oder Schwenkgelenk unterschiedlichen zweiten Dreh- oder Schwenkgelenk verbunden sein.

Dabei können die Achsen des ersten und des zweiten Drehgelenks quer zu einer Längsachse des Skis verlaufen, bevorzugt parallel zu einer Skioberfläche. Die Achsen des ersten Drehgelenks und des zweiten Drehgelenks können zudem parallel zueinander ausgerichtet sein.

Bevorzugt weist das freie Ende des Hebels, das heißt, das Ende, das nicht mit dem Aufnahmebereich verbunden ist, in Richtung der Skispitze, wenn das Sicherungselement in der Verriegelungsposition ist, respektive in Richtung des Skiendes, wenn das Sicherungselement in der Einsteigposition ist. Der Hebel ist an einem in Skirichtung vorderen Ende des Aufnahmebereichs mit dem Aufnahmebereich verbunden, wodurch der Hebel in einem Bereich auf dem Ski angeordnet ist, der unabhängig von der Position des Sicherungselements unter der Sohle eines in der Bindung aufgenommenen Skischuhs liegt. Das bedeutet, dass der Hebel nicht zusätzlich gesichert werden muss, wenn die Bindung für die Abfahrt genutzt wird. Dagegen kann eine Sicherung des Hebels in der Sperrposition des Sicherungselements sinnvoll sein. Die Sicherung kann beispielsweise durch den Hebel in einer Übertotpunktstellung erfolgen.

Wenn der Nutzer den Ski zur Abfahrt nutzt, steht er mit dem Skischuh auf einem Bremspedal der Skibremse auf, wodurch die Bremselemente seitlich an den Ski angeschwenkt sind, so dass sie nicht in den Fahruntergrund eingreifen können. Der Hebel liegt in der Position, in der er über dem Verbindungsblech liegt, bevorzugt unterhalb des niedergedrückten Bremspedals, so dass er dagegen gesichert ist, von selbst in die Position zurück zu schwenken, in der das Sicherungselement aktiv ist und die Bewegung der Skibremse behindert.

Das Verriegelungsblech kann unmittelbar mit dem Sicherungselement verbunden sein. Bevorzugt umfasst das Verriegelungsblech an seinem dem Sicherungselement zugewandten Ende eine Verbindungsstruktur, die fest mit dem Verriegelungsblech verbunden ist, zum Beispiel verschweißt, verklebt, vernietet oder verschraubt, oder zusammen mit dem Verriegelungsblech urgeformt ist. Die Verbindungsstruktur ist so hergerichtet, dass sie mit dem Sicherungselement verbunden werden kann.

Das Verriegelungsblech kann ein Halteelement umfassen, das gemeinsam mit dem Verriegelungsblech und dem Sicherungselement bewegt werden kann, wobei das Haltelement die Skibremse in der Sicherungsposition am Ski festlegt, wenn das Sicherungselement zum Gehen in der Sperrposition ist, und die Skibremse für die Abfahrt frei gibt, wenn das Sicherungselement in der Einsteigposition ist. Das Halteelement kann die einander zugewandten, parallel zueinander verlaufenden Bereiche der Bremsarme zumindest teilweise umgreifen, so dass diese im lastfreien Zustand nicht nach oben von der Skioberseite weg schwenken können und dadurch die Bremselemente nicht in den Untergrund eingreifen können, um den Ski abzubremsen. Das Halteelement kann dazu pilzförmig sein, mit einem Pilzfuß, der zwischen die Bremsarme bewegt wird und einem schirmförmigen Kopf, der die Bremsarme zumindest teilweise übergreift.

Eine Sicherung der Skibremse in der Sicherungsposition durch das Haltelement erfolgt praktisch automatisch, wenn das Sicherungselement in der Sperrposition und der Skischuh im Zehenhalter in der vorderen Position in den Pins gehalten sind (entspricht der Gehposition). Beim ersten Absenken des Skischuhs in die Bindung wird das Bremspedal der Skibremse auf die Skioberfläche zugedrückt. Dabei werden die Bremsarme in den parallel zueinander verlaufenden mittleren Bereichen auf das Halteelement gedrückt. Durch die Form des Haltelements werden die parallel zueinander verlaufenden, sich gegenüber liegenden mittleren Bereiche der Bremsarme elastisch auseinandergedrückt und kehren elastisch in ihre ursprüngliche Position zurück, wenn die Bremsarme in den Bereich des Halteelementfußes gelangen. Die Bremsarme liegen jetzt unterhalb des schirmförmigen Kopfes des Halteelements, die Skibremse kann nicht mehr auslösen, sondern ist in der an dem Ski seitlich anliegenden Position durch Formschluss gesichert.

Der Fersenhalter kann ferner ein Koppelelement umfassen, das einen Teil einer Aufstandfläche für den Skischuh und eine Linearführung für das Sicherungselement bildet. Das Koppelelement kann fest mit der Gehäusestruktur verbunden sein, zum Beispiel verschraubt oder form- und/oder kraftschlüssig verbunden sein, so dass sich das Kopplungselement nicht von der Gehäusestruktur lösen kann.

Das Koppelelement kann wenigstens eine Führung, beispielweise einen Führungsschlitz oder eine Führungsnut aufweisen, in die ein bevorzugt an der Unterseite des Sicherungselements gebildeter Führungskörper eingreift, um dem Sicherungselement eine Führung, insbesondere eine Linearführung zu geben.

Ein weiterer Aspekt der Erfindung betrifft eine Tourenskibindung mit einem Zehenhalter, der das zehenseitige Ende einer Skischuhsohle aufnehmen kann, so dass, die Tourenskibindung zum Gehen und für eine Abfahrt benutzt werden kann, und einem Fersenhalter, wie er zum ersten Aspekt beschrieben wurde. Bevorzugt ist das zehenseitige Ende der Skischuhsohle mit dem Zehenhalter in einer Position zum Gehen verbunden und in einer weiteren Position verbunden, wenn die Tourenskibindung zur Abfahrt genutzt wird. Die Position zum Gehen ist unterschiedlich zur Position für die Abfahrt. In der Position zum Gehen ist ein Abstand des im Zehenhalter gehaltenen zehenseitigen Endes des Skischuhs zum in Skilaufrichtung hinteren Ende des Skis größer, als der Abstand des im Zehenhalter gehaltenen zehenseitigen Endes des Skischuhs in der weiteren Position für die Abfahrt. In der Position zum Gehen können die Sohlenhalter des Zehenhalters beispielsweise Pins sein, die in entsprechende Aufnahmen an der Skischuhsohle eingreifen und eine Schwenkachse definieren, um die der Skischuh beim Gehen verschwenkt werden kann. In der Position für die Abfahrt kann der Sohlenhalter durch wenigstens einen Niederhalter gebildet werden, der von oben und/oder der Seite auf die Skischuhsohle drückt.

Die Tourenskibindung umfasst ferner das vorbeschriebene Sicherungselement, das je nach Ausbildung sowohl bei Gehen als auch bei der Abfahrt mit aktiver Skibremse hinter dem fersenseitigen Ende des Skischuhs liegt, so dass das Sicherungselement vom Skischuh nicht berührt wird, oder beim Gehen bis unter das fersenseitige Ende des Skischuhs reicht und eine Steighilfe bildet, bei der Abfahrt mit aktiver Skibremse aber hinter dem fersenseitigen Skischuhende liegt. Bei dem Versuch, in die Tourenskibindung in der Konfiguration für die Abfahrt einzusteigen, während die Skibremse noch zum Gehen gesichert ist, verhindert das Sicherungselement wie zum ersten Aspekt bereits ausführlich beschrieben, den Einstieg in die Tourenskibindung, respektive den Fersenhalter.

Der Fersenhalter der Tourenskibindung umfasst wenigstens einen Sohlenhalter, der ein Pin oder ein Niederhalter oder eine Kombination von Pin und Niederhalter sein kann.

Der Zehenhalter und der Fersenhalter sind bevorzugt ortsfest mit der Basisstruktur verbunden. Das heißt aber nicht, dass Zehenhalter und/oder Fersenhalter nicht relativ zur Basisstruktur verstellt werden können, um die Bindung an unterschiedliche Skischuhgrößen anzupassen.

Im Folgenden wird ein Ausführungsbeispiel anhand von Figuren näher erläutert, ohne dass dadurch der Gegenstand der Erfindung auf das gezeigte Ausführungsbeispiel beschränkt werden soll. Erfindungswesentliche Merkmale, die nur den Figuren entnommen werden können, zählen zum Offenbarungsumfang der Erfindung und können den Gegenstand des Anspruchs 1 einzeln oder in Kombinationen vorteilhaft weiterbilden.

Die Figuren zeigen im Einzelnen:
- Figur 1: Explosionszeichnung eines Ausführungsbeispiels des Fersenhalters mit einer Basisstruktur
- Figur 2: perspektivische Ansicht des zusammengebauten Fersenhalters auf einer Basisstruktur von oben
- Figur 3: Seitenansicht des Fersenhalters der Figur 2 auf einer Basisstruktur, mit Skischuh; Sicherungselement in der Einsteigposition
- Figur 4: Detailansicht der Figur 3
- Figur 5: Seitenansicht des Fersenhalters der Figur 2 auf einer Basisstruktur, mit Skischuh; Sicherungselement in der Sperrposition
- Figur 6: Detailansicht der Figur 5
- Figur 7: Mittellängsschnitt durch den Fersenhalter der Figur 2
- Figur 8: Gegenüberstellung der Positionen eines fersenseitigen Endes eines Skischuhs in der Abfahrtposition und in der Position zum Gehen.

Die Figur 1 zeigt in einer Explosionszeichnung ein Ausführungsbeispiel eines Fersenhalters 1 einer Tourenskibindung, der die Merkmale der Erfindung aufweist. Der Fersenhalter 1 ist auf einer Basisstruktur 2 angeordnet und umfasst eine Gehäusestruktur 3 und einen Automaten 6. Die Tourenskibindung umfasst eine Skibremse 4. Ferner umfasst der Fersenhalter 1 ein Sicherungselement 5 das mit einem Verriegelungsblech 7 verbunden werden kann. Weitere Teile sind ein Koppelelement 14 und ein Halteelement 13, mit dem die Skibremse 4 an einem nicht gezeigten Ski zum Gehen mit dem Ski in einer Sicherungsposition festgelegt oder gesichert oder gehalten werden kann.

Die Gehäusestruktur 3 des Fersenhalters 1 kann im Ausführungsbeispiel auf die Basisstruktur 2 aufgeschoben und dort in einer Position fixiert werden, die zum Beispiel abhängig von der Schuhgröße des Nutzers ist. Der Fersenhalter 1 umfasst sämtliche Teile, wie eine Rückstellfeder, ein Federelement zum Einstellen einer Auslösekraft, optional eine Einrichtung für eine Seitenauslösung bei Überlastung während der Abfahrt, wenigstens eine Steighilfe etc., wie sie bekannte Fersenhalter für Tourenskibindungen aufweisen. Der Automat 6 ist ebenfalls ein bekannter Automat 6, der von einer geschlossenen Position, in eine geöffnete Position verschwenkt werden kann. Das Verschwenken des Automaten 6 von der geöffneten Position in die geschlossene Position kann einerseits durch einen Kontakt der Skischuhsohle mit einer angeformten Trittfläche 6a des Automaten 6 erfolgen, d.h. durch Steigen der Skischuhsohle von oben auf die Trittfläche 6a oder aber durch eine Handbetätigung des Automaten.

Der Fersenhalter 1 ist abgesehen von der Möglichkeit der Verstellung zur Anpassung an eine Skisohlengröße fest mit der Basisstruktur 2 verbunden und muss zum Wechsel der Tourenskibindung vom Gehmodus in den Abfahrtsmodus nicht linear relativ zu der Basisstruktur 2 verschoben werden.

Die Skibremse 4 umfasst zwei Bremsarme 4b mit jeweils einem Bremselement 4a, das in Form eines Bremspaddels ausgebildet ist, die in bekannter Weise mit einem Bremspedal 4d mechanisch verbunden sind, so dass bei einer Belastung und einer Entlastung des Bremspedals 4d, zum Beispiel durch den Nutzer beim Einsteigen in die und Aussteigen aus der Tourenskibindung, die Bremsarme 4b in eine Anlageposition und eine Bremsposition verschwenkt werden. In der ersten, belasteten Position, liegen die Bremspaddel 4a an einer Seitenkante des Skis an, so dass eine Abfahrt mit dem Ski möglich ist. In der zweiten, entlasteten Position, stehen die Bremspaddel 4a nach unten vom Ski ab und können in die Unterlage, zum Beispiel den Schnee, eingreifen, um den Ski beispielsweise nach einem Sturz abzubremsen. Zum Gehen wird die Lage der Bremsarme 4b zusätzlich in der Sicherungsposition gesichert, so dass sie auch bei einer Entlastung in der Anlageposition verbleiben.

Um zu verhindern, dass der Nutzer beim Wechsel von der Gehposition in die Position für die Abfahrt vergisst die Skibremse 4 zu lösen, so dass die Skibremse 4 bei einer Entlastung, beispielsweise bei einem Sturz bei der Abfahrt, in die Bremsposition verschwenken kann, umfasst der Fersenhalter 1 das Sicherungselement 5. Das Sicherungselement 5 hat die Form eines Höckerhutzens mit im Ausführungsbeispiel einer plattenförmigen Basis 5a und zwei von der Basis 5a nach oben abragenden Höckern 5b, sowie zwei von der Basis 5a nach unten, zum Ski hin, abragenden Verbindungselementen 5c. Das Sicherungselement 5 kann zusammen mit den Höckern 5b und den Verbindungselementen 5c in einem Stück, zum Beispiel durch Spritzguss oder ein generatives Verfahren, wie 3D-Druck, urgeformt sein. Alternativ können die Teile, das heißt, die Basis 5a und die Höcker 5b mit den Verbindungselementen 5c, oder die Basis 5a, die Höcker 5b und die Verbindungselemente 5c separat hergestellte Teile sein, die zu dem Sicherungselement 5 gefügt werden. Im diesem Fall können die Basis 5a und/oder die Höcker 5b und/oder die Verbindungselemente 5c aus einem einzigen Material oder aus unterschiedlichen Materialien hergestellt sein.

Die Funktion des Sicherungselements 5 wird aus den folgenden Figuren deutlich. Vorab sei lediglich gesagt, dass das Sicherungselement 5 aus einer ersten Position, die auch Einsteigposition genannt wird, in eine zweite Position, die als Sperrposition bezeichnet wird, bewegt werden kann. In der Einsteigposition des Sicherungselements 5 kann der Nutzer in die Tourenskibindung einsteigen und dabei den Automaten 6 entweder durch Betätigung der Trittfläche 6a oder aber durch Handbetätigung in dessen geschlossene Position verschwenken, in der er auf die Skischuhsohle einwirken kann, so dass der Skischuh für eine Abfahrt sicher in der Tourenskibindung gehalten wird. In der Sperrposition verhindert das Sicherungselement 5 eine Bewegung des Automaten 6 in die geschlossene Position, indem das Sicherungselement 5 des Ausführungsbeispiels eine Aufstandfläche für das fersenseitige Ende der Skischuhsohle bildet, die den Skischuh daran hindert, vollständig in den Fersenhalter 1 einzusteigen. Dadurch kommt der Automat 6 zur Anlage am Skischuh, bevor die Sohlenhalter 16 auf die Skischuhsohle 19 einwirken können. Dies signalisiert dem Nutzer, dass er mit der Tourenskibindung nicht abfahren kann, sondern erst die Skibremse 4 oder Skibremsensicherung lösen muss, bevor er abfahren kann.

Das Sicherungselement 5 des Ausführungsbeispiels kann mit einem Verriegelungsblech 7 verbunden werden. Das Verriegelungsblech 7 umfasst ein dem Sicherungselement 5 zugewandtes Ende 7b mit einer Verbindungsstruktur 12, die mit dem Sicherungselement 5 verbunden werden kann. Im Ausführungsbeispiel hat die Verbindungsstruktur 12 zwei gabelförmige Enden mit jeweils einer Eingriffsnut 12a und Öffnungen 12c, in denen Achsen 12b gelagert werden können. Zum Verbinden der Verbindungsstruktur 12 mit dem Sicherungselement 5 können die Achsen 12b Durchgangsbohrungen 5d in den Verbindungselementen 5c des Sicherungselements 5 durchgreifen. Eine lineare Bewegung des Verriegelungsblechs 7 kann so im Wesentlichen spielfrei auf das Sicherungselement 5 übertragen werden, gleichzeitig kann das Sicherungselement 5 relativ zu dem Verriegelungsblech 7 in den Achskörpern 12 verschwenkt werden, abgängig von einem Spiel, das die Verbindungselemente 5c in den Eingriffsnuten 12a haben.

Um das Verriegelungsblech 7 linear bewegen zu können, kann das Verriegelungsblech 7 an seinem vorderen, von dem Sicherungselemente 5 abgewandten Ende 7a mit einem Hebel 9 verbunden werden. Der Hebel 9 ist über einen ersten Achskörper 10 mit einem in Skilaufrichtung vorderen Ende 18a eines Aufnahmebereichs 18 verbunden und gleichzeitig über einen zweiten Achskörper 11 mit dem vorderen Ende 7a des Verriegelungsblechs 7. Der Hebel 9 kann um eine vom ersten Achskörper 10 umfasste Drehachse D1 von einer Position, in der er teilweise vor dem Verriegelungsblech 7 liegt, in eine andere Position, in der er fast vollständig auf oder über dem Verriegelungsblech 7 liegt, verschwenkt werden und dabei das Verriegelungsblech 7 linear um eine Wegstrecke verschieben, die einem doppelten Abstand zwischen der Drehachse D1 und einer Drehachse D2, in der der Hebel 9 mit dem Verriegelungsblech 7 verbunden ist, entspricht. Zumindest in der Position, in der der Hebel 9 teilweise in Skilaufrichtung vor dem Verriegelungsblech liegt, kann er eine Übertotstellung einnehmen, die verhindert, dass er sich ungewollt aus dieser Position, in der das Sicherungselement 5 in der Sperrposition ist, heraus bewegt.

Der Aufnahmebereich 18 kann gemeinsam mit der Gehäusestruktur 3 in einem Stück urgeformt sein oder ein zur Gehäusestruktur 3 separates Teil bilden, das mit der Gehäusestruktur 3 verbunden oder gefügt werden kann.

Mit dem Verriegelungsblech 7 verbunden ist ferner ein Halteelement 13, das gemeinsam mit dem Verriegelungsblech 7 in und gegen die Skilaufrichtung bewegt werden kann. Im Ausführungsbeispiel ist das Halteelement 13 eine Schraube, die in einen mit dem Verriegelungsblech 7 fest verbundenen Gewindekörper 13a eingeschraubt werden kann. Das Halteelement 13 bildet einen Halteelementkopf 13b und einen Halteelementfuß 13c. Bei der Bewegung des Verriegelungsblechs 7 mit dem Sicherungselement 5 in die Sperrposition des Sicherungselements 5 wird das Halteelement 13 in eine Position geschoben, in dem das Halteelement 13 in Längsrichtung des Skis gesehen auf Höhe von zwei sich gegenüberliegenden, im Wesentlichen parallel zueinander verlaufenden mittleren Bereichen 4c der Bremsarme 4b liegt. Will der Nutzer die Bindung nun zum Gehen nutzen, wird durch Einsteigen eines Skischuhs und damit durch Treten auf das Bremspedal 4d der Halteelementfuß 13c zwischen die mittleren Bereiche 4c der Bremsarme 4b geschoben. Der Haltelementkopf 13b überlappt zumindest teilweise die Bremsarme 4b in diesem Bereich 4c und verhindert dadurch, dass die Bremse 4 im lastfreien Zustand relativ zum Ski verschwenkt werden kann. Die Bremse 4 befindet sich damit in der Sicherungsposition. Die Bremsarme 4b mit den Bremspaddeln 4a liegen seitlich am Ski an, die Tourenskibindung kann jetzt zum Gehen benutzt werden. Das Lösen dieser Verriegelung kann anschließend dadurch erreicht werden, dass bei ausgestiegenem Skischuh der Hebel 9 verschwenkt wird. Damit liegt das Haltelement 13 nun an einem hinteren Bereich 4e der Bremsarme 4b an. Im hinteren Bereich 4e laufen die Bremsarme 4b auseinander, wodurch der Halteelementkopf 13b von den Bremsarmen 4b freigegeben wird und eine Entriegelung der Bremse 4 bewirkt wird.

Schließlich zeigt die Figur 1 noch ein Koppelelement 14, das mit dem Gehäuse 3 verbunden werden kann. Das Koppelelement 14 ist im Ausführungsbeispiel so mit dem Gehäuse 3 verbunden, dass es relativ zu diesem nicht in oder gegen die Skilaufrichtung bewegt werden kann. Das Koppelelement 14 weist zwei Führungen 15 auf, in denen die Verbindungselemente 5c des Sicherungselements 5 geführt werden, wenn das Sicherungselement 5 in und gegen die Skilaufrichtung aus der Einstiegposition in die Sperrposition und zurück bewegt wird. Das Kopplungselement 14 kann an seiner von dem Sicherungselement 5 abgewandten Stirnseite eine Aufstandfläche 17 für die Skischuhsohle bilden.

Die Figur 2 zeigt den zusammengebauten Fersenhalter 1 in einer perspektivischen Ansicht von oben, mit dem Sicherungselement 5 in der Einsteiposition. Der Skischuh ist in der Tourenskibindung in der Figur 2 in der Position für die Abfahrt. Der Hebel 9 liegt in dieser Position des Sicherungselements 5 auf oder über dem Verriegelungsblech 7, die Skibremse 4 befindet sich in der Anlageposition und ist entlastet, das heißt, sie kann damit auslösen bzw. ist aktiv. Dies wird dadurch erreicht, dass das Halteelement 13 frei am hinteren Bereich 4e der Bremsarme 4b anliegt. Das Sicherungselement 5 mit der Basis 5a und den Höckern 5b ist innerhalb der Gehäusestruktur 3 des Fersenhalters 1 angeordnet und erlaubt, dass der Automat 6 mit den Sohlenhaltern 16 soweit verschwenkt werden kann, dass er auf eine Skischuhsohle drücken kann, um den Skischuh über die Tourenskibindung fest mit dem Ski für eine Abfahrt zu verbinden.

Die Figur 3 zeigt den Fersenhalter 1 der Figur 2 mit einer darin gehaltenen Skischuhsohle 19 eines Skischuhs, der in der Tourenskibindung in der Position für die Abfahrt ist. Die Skischuhsohle 19 liegt mit ihrem dem Automaten 6 zugewandten Ende auf dem Bremspedal 4d, welches hierdurch eine Aufstandfläche für die Skischuhsohle 19 bildet, auf. Die Sohlenhalter 16 liegen auf der Skischuhsohle 19 auf und drücken die Skischuhsohle 19 in Richtung der Oberfläche des nicht gezeigten Skis.

Am dem Fersenhalter 1 abgewandten vorderen Ende der Skischuhsohle 19 sind Pinaufnahmen 20 gebildet, in die Pins des nicht gezeigten Vorderbackens oder Zehenhalters eingreifen können, um zum Gehen den Skischuh über die Skischuhsohle 19 schwenkbar mit dem Ski zu verbinden. Die Skischuhsohle 19 bildet im Bereich vor den Pinaufnahmen einen in Skilaufrichtung vorstehenden Bereich 21 aus, der dazu dienen kann, dass für die Abfahrt die Tourenskibindung mittels eines Bügels oder einer anderen Sicherungseinrichtung gegen ein ungewolltes Lösen gesichert werden kann, bevorzugt so, dass die Tourenskibindung zum Beispiel bei einem Sturz auslösen kann. Der Bügel oder die andere Sicherungseinrichtung sind bevorzugt fest mit dem Zehenhalter verbunden und können in der Abfahrt eine aktive Position einnehmen und zum Gehen mit der Tourenskibindung in eine passive Position bewegt werden.

Das heißt, in der Gehposition wird der Skischuh an seinem zehenseitigen Ende in den Pins schwenkbar gehalten. In der Position für die Abfahrt sind die Pins nicht länger in Eingriff mit den Pinaufnahmen der Skischuhsohle 19, der Skischuh wird jetzt an seinem zehenseitigen Ende alleine durch den oder die Niederhalter in der Tourenskibindung gehalten. Dabei ist der Skischuh in der Gehposition in einer ersten oder vorderen Position auf dem Ski, in der er einen ersten Abstand zu einer in Skilaufrichtung vorderen Skispitze hat, und in der Position für die Abfahrt in einer zweiten oder hinteren Position, in der er einen zweiten Abstand, der größer ist als der erste Abstand, zu der Skispitze hat.

Die Figur 4 zeigt in einer vergrößerten Detailansicht die in den Fersenhalter 1 eingestiegene Skischuhsohle 19 eines Skischuhs, der in der Tourenskibindung in der Position für die Abfahrt ist. Der Skischuh steht vollflächig auf dem Bremspedal 4d auf. Die Skibremse 4 befindet sich in der Anlageposition. Dadurch liegen die Bremsarme 4b und die mit ihnen verbundenen Bremspaddel 4c neben dem Ski und oberhalb der Skioberfläche im Wesentlichen parallel zu einer Längsachse L des Skis an. Der Hebel 9 liegt ebenfalls unter der Skischuhsohle 19 und kann sich daher nicht ungewollt lösen, so dass es keine zusätzliche Sicherung für den Hebel 9 in der Einsteigposition des Sicherungselements 5 bedarf.

Die Höcker 5b des Höckerhutzen oder des Sicherungselements 5 liegen in Skilaufrichtung hinter dem fersenseitigen Ende der Skischuhsohle 19. Die Sohlenhalter 16 drücken auf die Skischuhsohle 19 und sichern den Skischuh in der Tourenskibindung für die Abfahrt.

Die Figur 5 entspricht im Wesentlichen der Figur 3, nur dass in der Figur 5 das Sicherungselement 5 in der Sperrposition ist. Die Skischuhsohle 19 kann nicht mehr bis auf Oberfläche des Bremspedals 4d abgesenkt werden, was zur Folge hat, dass der Automat 6 nicht mehr soweit verschwenkt werden kann, dass die Sohlenhalter 16 mit der Skischuhsohle 19 in einen Sicherungseingriff gelangen können. Der Hebel 9 liegt jetzt zumindest teilweise vor dem vorderen Ende 7a des Verriegelungsblechs 7 und das Halteelement 16 liegt jetzt in der Position, in der es die Skibremse 4 in der Sicherungsposition sichert. Der Hebel 9 kann beispielsweise in einer Übertotlage sein, so dass der Hebel 9 gegen ein ungewolltes Lösen aus der gezeigten Position gesichert ist.

Die Figur 6 zeigt eine vergrößerte Detailansicht der Figur 5. Der Skischuh steht mit der Skischuhsohle 19 auf dem Sicherungselement 5, respektive dem oder den Höcker/n 5b, auf. Das Sicherungselement 5 ist in der Sperrposition, in der der Automat 6 den Skischuh in der Tourenskibindung nicht für die Abfahrt festlegen kann.

Das Sicherungselement 5 liegt in der Sperrposition jetzt vor der Gehäusestruktur 3. In dieser Position der Skischuhsohle 19 kann der Automat nicht soweit verschwenkt werden, dass er das fersenseitige Ende der Skischuhsohle mit den Sohlenhaltern 16 in dem Fersenhalter 1 sicher kann, da er bereits vor dem Erreiche der dazu notwendigen Position an einem fersenseitigen Ende des Skischuhs anliegt. In dieser Position können die Sohlenhalter 16 nicht auf die Skischuhsohle 19 einwirken, um den Skischuh in der Tourenskibindung für die Abfahrt zu sichern.

Die Figur 7 zeigt einen Mittellängsschnitt durch den Fersenhalter 1 der Figur 2. In der Figur 7 ist das Halteelement 13 zu sehen, das in der gezeigten Position die Skibremse 4 nicht in der Sicherungsposition festlegt, das heißt, dass das Halteelement 13 auf Höhe des hinteren Bereichs 4e der Bremsarme 4b anliegt und damit freigegeben ist. So kann die entlastete Skibremse 4 die Bremsarme 4b mit den Bremspaddeln 4a vom Ski weg nach unten in den Untergrund, zum Beispiel Schnee oder Eis, drücken, um zu verhindern, dass der Ski zum Beispiel nach einem Sturz bei einer Abfahrt ungebremst in Talrichtung fährt.

Der Automat 6 ist in der Stellung gezeigt, in der er auf die Skischuhsohle aktiv einwirken kann, um den Skischuh in der Tourenskibindung für die Abfahrt zu sichern. Der Höcker 5b des Sicherungselements 5 ist hinter den Sohlenhaltern 16 angeordnet und behindert in dieser Position weder das Einsteigen mit dem Skischuh in die Tourenskibindung noch das Verschwenken des Automaten 6.

Die Figur 7 zeigt weiterhin den Fersenhalter 1, der in bekannter Weise längsverstellbar auf der Basisstruktur 2 angeordnet ist. Über einen zusätzlichen Vorsprung 22 an der Unterseite, d.h. der der Skioberfläche zugewandten Seite, des Aufnahmebereichs 18 und ein entsprechendes Eingreifen des Vorsprungs 22 in eine korrespondierende Führungsnut 23 der Basisstruktur 2, wird weiterhin eine Längspositionierung und ein seitlicher Halt des Fersenhalters 1 begünstigt. Der Vorsprung 22 ist dabei so ausgebildet, dass der Querschnitt am skinahen Ende eine größere Fläche aufweist als am skifernen Ende. Hierdurch wird durch die korrespondierend geformte Führungsnut 23 zusätzlich ein vertikaler Halt des Aufnahmebereichs 18 an der Basisstruktur 2 ermöglicht.

In der Figur 8 sind die beiden Positionen dargestellt, die der Skischuh in der Tourenskibindung a) für die Abfahrt und b) beim Gehen einnimmt, wobei nur das fersenseitige Ende gezeigt ist und damit die Positionierung des Skischuhs relativ zum Fersenhalter 1. In einer dritten Figur c) ist der Skischuh im Zehenhalter in der Abfahrtsposition gehalten, die Skibremse 4 wurde aber nicht gelöst und liegt in der Sicherungsposition an.

Wird die Tourenskibindung, bei der es sich insbesondere um eine Freeride-Bindung handeln kann, für die Abfahrt a) genutzt, muss der Skischuh in der Tourenskibindung am zehenseitigen Ende in einem nicht gezeigten Zehenhalter und am fersenseitigen Ende in dem Fersenhalter 1 gehalten sein, und eine sichere Verbindung des Skischuhs mit dem Ski herstellen. Die Skibremse 4 muss aktiv sein. Das heißt, die Bremspaddel 4a der Skibremse 4 müssen solange der Nutzer fest in der Bindung und damit auf dem Bremspedal 4d steht, seitlich am Ski in der Anlageposition liegen, in der sie nicht in den Untergrund eingreifen und dadurch den Ski in seiner Vorwärtsbewegung behindern können.

Beim Fersenhalter 1 des Ausführungsbeispiels ist in der Abfahrtposition das Sicherungselement 5 in der Einsteigstellung, in der es unterhalb des Automaten 6 so angeordnet ist, dass der Nutzer, wenn er beim Einsteigen in die Tourenskibindung auf die Trittfläche 6a tritt, den Automaten 6 in die Position mitnimmt, in der er das fersenseitige Skischuhende in der Tourenskibindung sichert.

Bei der Nutzung der Tourenskibindung für das Aufsteigen bzw. das Gehen b), wird der Skischuh an seinem zehenseitigen Ende so in dem nicht gezeigten Zehenhalter gehalten, dass er um eine Achse verschwenkt werden kann, wobei das fersenseitige Ende frei von dem Fersenhalter 1 ist. Das heißt, das fersenseitige Ende des Skischuhs wird nicht länger durch den Fersenhalter 1 auf den Ski niedergedrückt und dort gehalten, sondern ist im Ausführungsbeispiel vom Fersenhalter 1 beabstandet. In der Gehposition b) der Tourenskibindung muss die Skibremse 5 in der Sicherungsposition so gesichert sein, dass die Bremsarme 4b relativ zum Ski nicht verschwenkt werden können, unabhängig davon, ob der Nutzer mit dem Skischuh auf dem Bremspedal 4d steht oder nicht.

Beim Fersenhalter des Ausführungsbeispiels wird die Skibremse 4 in der Sicherungsposition durch das Halteelement 13 gesichert. Um dies zu erreichen, muss zunächst das Sicherungselement 5 mithilfe des Verriegelungsblechs 7 wie bereits beschrieben vom Nutzer von Hand aus der Einstiegsposition (siehe auch Figur 8 a) in die gezeigte Sperrposition bewegt werden. Zum Verstellen des Sicherungselements 5 steht der Skischuh nicht in der Tourenskibindung. Steigt der Nutzer mit dem Skischuh jetzt in die Tourenskibindung ein und senkt den Skischuh erstmals auf den Ski ab, drückt er das Bremspedal 4d der Skibremse 4 auf den Ski. Dabei werden die mittleren Bereiche 4c der Bremsarme 4b auf das pilzförmige Haltelement 13 gedrückt, so dass der Halteelementkopf 13b die mittleren Bereiche 4c der Bremsarme 4b elastisch auseinanderdrückt, die mittleren Bereiche 4c den Haltelementkopf 13b überwinden und hinter dem Halteelementkopf 13b im Bereich des Haltelementfußes 7c elastisch in die ursprüngliche Position vor dem elastischen Auseinanderdrücken zurückfedern.

Das Sicherungselement 5 in der Sperrposition bewirkt, dass der Nutzer, wenn er mit dem zehenseitigen Ende in dem Zehenhalter von der Gehposition b) in die Abfahrtposition a) wechselt, wodurch der Skischuh relativ zum Ski gegen die Skilaufrichtung, das heißt, auf den Fersenhalter 1 zu versetzt wird, nur dann in die Tourenskibindung einsteigen kann, wenn vorher das Sicherungselement 5 von Hand in die Einsteigposition bewegt wurde. Erst wenn das Sicherungselement 5 in der Einsteigposition ist, ist die Skibremse 4 wieder aktiv, kann also zum Beispiel im Falle eines Sturzes während der Abfahrt auslösen und die Bremsposition einnehmen und damit den vom Skischuh getrennten Ski abbremsen oder stoppen, in dem die Bremspaddel 4a bei lastfreiem Bremspedal 4d in den Untergrund eingreifen können. In einer dritten Figur c) ist die Situation gezeigt, in der der Skischuh im Zehenhalter bereits in der Position für die Abfahrt gehalten wird, der Nutzer aber vergessen hat, die Skibremse 4 zu lösen, so dass diese noch in der Sicherungsposition festgelegt ist. Die Skischuhsohle 10 steht jetzt auf dem Höcker 5b des Sicherungselements 5 auf, so dass der Nutzer den Automaten 6 nicht für die Abfahrt schließen kann.

### Bezugszeichenliste

- 1: Fersenhalter
- 2: Basisstruktur
- 3: Gehäusestruktur
- 4: Skibremse
- 4a: Bremselement, Bremspaddel
- 4b: Bremsarm
- 4c: mittlerer Bereich
- 4d: Bremspedal
- 4e: hinterer Bereich
- 5: Sicherungselement
- 5a: Basis
- 5b: Höcker
- 5c: Verbindungselement
- 5d: Durchgangsbohrung
- 6: Automat
- 6a: Trittfläche
- 7: Verriegelungsblech
- 7a: vorderes Ende
- 7b: hinteres Ende
- 8: Aufnahme
- 9: Hebel
- 10: Achskörper
- 11: Achskörper
- 12: Verbindungsstruktur
- 12a: Eingriffsnut
- 12b: Achskörper
- 12c: Öffnung
- 13: Halteelement
- 13a: Gewindekörper
- 13b: Halteelementkopf
- 13c: Halteelementfuß
- 14: Koppelelement
- 15: Führung
- 16: Sohlenhalter
- 17: Aufstandfläche
- 18: Aufnahmebereich
- 18a: vorderes Ende
- 19: Skischuhsohle
- 20: Pinaufnahme
- 21: vorstehender Bereich
- 22: Vorsprung
- 23: Führungsnut

- D1: Drehachse
- D2: Drehachse
- L: Längsachse
- S: Schwenkachse

## Patentansprüche

1. Fersenhalter für eine Tourenskibindung, mit
einer Gehäusestruktur (3), die mit einem Ski über eine Basisstruktur (2) verbindbar ist,
einer Skibremse (4) mit mindestens einem Bremselement (4a), das zwischen einer Anlageposition, in der eine Bewegung des Skis auf einem Untergrund möglich ist, und einer Bremsposition, in welcher es eine Bewegung des Skis auf dem Untergrund abbremst, verstellbar ist,
einem Automaten (6), der schwenkbar mit der Gehäusestruktur (3) verbunden ist, und einem Sicherungselement (5), das aus einer ersten Position oder Einsteigposition, in der ein Einstieg mit einem Skischuh in den Fersenhalter (1) für eine Abfahrt möglich ist, in eine zweite Position oder Sperrposition, in der der Einstieg mit dem Skischuh in den Fersenhalter (1) gesperrt ist, bewegbar ist,
wobei das Sicherungselement (5) in der Sperrposition einen vertikalen Anschlag für eine Skischuhsohle (19) oder den Automaten (6) bildet, der verhindert, dass der Skischuh bis auf eine Aufstandsfläche des Fersenhalters (1) für das fersenseitige Ende des Skischuhs absenkbar ist,
**dadurch gekennzeichnet, dass**
das Sicherungselement (5) ein Höckerhutzen ist, mit einer Basis (5a) und wenigstens einem von der Basis (5a) in Richtung des Automaten (6) vorstehendem Höcker (5b), der in der Sperrposition des Sicherungselements (5) einen vertikalen Anschlag für den Automaten (6) oder die Skischuhsohle (19) bildet.

2. Fersenhalter nach Anspruch 1, wobei das Sicherungselement (5) aus der ersten Position oder Einsteigposition in die zweite Position oder Sperrposition bevorzugt linear bewegbar ist.

3. Fersenhalter nach einem der vorhergehenden Ansprüche, wobei das Sicherungselement (5) in der Sperrposition unterhalb eines fersenseitigen Endbereichs des Skischuhs liegt, wenn die Tourenskibindung in der Position für die Abfahrt und die Skibremse (4) in der Anlageposition am Ski festgelegt ist, und der Skischuh in der Sperrposition des Sicherungselements (5) nicht bis auf eine Aufstandfläche für den Skischuh absenkbar ist.

4. Fersenhalter nach einem der vorhergehenden Ansprüche, wobei das Sicherungselement (5) in der Sperrposition verhindert, dass der Automat (6) einen Skischuh in der Tourenskibindung für eine Abfahrt festlegt, indem wenigstens ein Sohlenhalter (16) auf einer Skischuhsohle (19) aufliegt oder in eine Skischuhsohle (19) eingreift.

5. Fersenhalter nach einem der vorhergehenden Ansprüche, wobei die Gehäusestruktur (3) ortsfest mit der Basisstruktur (2) verbunden ist.

6. Fersenhalter nach einem der vorhergehenden Ansprüche, wobei der Fersenhalter (1) eine oder mehrere Steighilfen umfasst, die aus einer Ruheposition in eine Steighilfeposition bewegbar sind.

7. Fersenhalter nach einem der vorhergehenden Ansprüche, wobei der Fersenhalter (1) ferner ein Verriegelungsblech (7) umfasst, das Sicherungselement (5) mit dem Verriegelungsblech (7) verbunden oder verbindbar ist, und bevorzugt mittels des Verriegelungsblechs (7) in die Sperrposition und in die Einstiegsposition bewegbar ist.

8. Fersenhalter nach dem vorhergehenden Anspruch, wobei das Verriegelungsblech (7) an einem in Skilaufrichtung vorderen Ende (7a) mit einem Hebel (9), bevorzugt einem Schwenkhebel, verbunden oder verbindbar ist, und wobei der Hebel (9) bevorzugt in einem ersten Drehgelenk (D1) mit der Gehäusestruktur (3) oder einem mit der Gehäusestruktur (3) verbundenen oder verbindbaren Aufnahmebereich (18) und in einem zweiten Drehgelenk (D2), das unterschiedlich zum ersten Drehgelenk (D1) ist, mit dem Verriegelungsblech (7) verbunden ist.

9. Fersenhalter nach dem vorhergehenden Anspruch, wobei die Gehäusestruktur (3) und/oder der Aufnahmebereich (18) an oder nahe einer der Skioberfläche zugewandten Unterseite Mittel zur Längs- und/oder Seitenführung aufweist, die in korrespondierenden Mitteln der Basisstruktur (2) eingreifen.

10. Fersenhalter nach einem der zwei vorhergehenden Ansprüche, wobei das Verriegelungsblech (7) an einem in Skilaufrichtung hinteren Ende (7b) eine Verbindungsstruktur (12) umfasst, mit der das Sicherungselement (5) verbunden oder verbindbar.

11. Fersenhalter nach einem der drei vorhergehenden Ansprüche, wobei das Verriegelungsblech (7) ein Halteelement (13) umfasst, das gemeinsam mit dem Verriegelungsblech (7) und dem Sicherungselement (5) bewegbar ist, wobei das Haltelement (13) die Skibremse (4) in der Sicherungsposition festlegt, wenn das Sicherungselement (5) in der Sperrposition ist, und die Skibremse (4) für die Abfahrt frei gibt, wenn das Sicherungselement (5) in der Einsteigposition ist.

12. Fersenhalter nach einem der vorhergehenden Ansprüche, wobei der Fersenhalter (1) ferner ein Koppelelement (14) umfasst, das mit der Gehäusestruktur (3) verbindbar ist und eine Führung (15), bevorzugt eine Linearführung, für das Sicherungselement (5) umfasst.

13. Fersenhalter nach dem vorhergehenden Anspruch, wobei das Sicherungselement (5) bevorzugt an einer der Skioberfläche zugewandten Unterseite wenigstens ein Verbindungselement (5c) umfasst, das in eine Führung (15) des Koppelelements (14) eingreift.

14. Fersenhalter nach einem der vorhergehenden Ansprüche, wobei die Basisstruktur (2) als ein separates Element mit dem Ski verbindbar ist oder integral mit dem Ski verbunden ist bzw. als Teil des Skis ausgebildet ist.

15. Tourenskibindung mit einem Zehenhalter und einem Fersenhalter nach einem der Ansprüche 1 bis 14, wobei ein Skischuh mit seinem vorderen Ende mit dem Zehenhalter in einer Position zum Gehen und in einer weiteren Position, die unterschiedlich zu der Position zum Gehen ist, für die Abfahrt verbindbar ist,
wobei das vordere Ende des Skischuhs in der Position zum Gehen einen geringeren Abstand zu einem in Skilaufrichtung vorderen Ende des Skis hat, als in der Position für die Abfahrt,
**dadurch gekennzeichnet, dass**
das Sicherungselement (5) in der Sperrposition, wenn der Skischuh in der Tourenbindung zum Gehen gehalten wird, in Skilaufrichtung hinter dem Skischuh liegt.

## Claims

1. A heel retainer for a touring ski binding, comprising:
a housing structure (3) which can be connected to a ski via a base structure (2);
a ski brake (4) comprising at least one brake element (4a) which can be adjusted between an abutting position, in which the ski can move on an underlying surface, and a braking position in which it slows down a movement of the ski on the underlying surface;
an automatic mechanism (6) which is pivotally connected to the housing structure (3);
and a securing element (5) which can be moved from a first position or stepping-in position, in which it is possible to step into the heel retainer (1) wearing a ski boot for downhill skiing, to a second position or blocked position in which stepping into the heel retainer (1) wearing a ski boot is blocked,
wherein in the blocked position, the securing element (5) forms a vertical abutment for the sole (19) of a ski boot or for the automatic mechanism (6), wherein said abutment prevents the ski boot from being able to be lowered down to and onto a bearing area of the heel retainer (1) for the heel end of the ski boot,
**characterised in that**
the securing element (5) is a hump scoop comprising a base (5a) and at least one hump (5b) which protrudes from the base (5a) towards the automatic mechanism (6) and forms a vertical abutment for the automatic mechanism (6) or the sole (19) of the ski boot when the securing element (5) is in its blocked position.

2. The heel retainer according to claim 1, wherein the securing element (5) can preferably be moved linearly from the first position or stepping-in position to the second position or blocked position.

3. The heel retainer according to any one of the preceding claims, wherein in the blocked position, the securing element (5) is below a heel end region of the ski boot when the touring ski binding is fixed in the position for downhill skiing and the ski brake (4) is fixed in the abutting position on the ski, and the ski boot cannot be lowered down to and onto a bearing surface for the ski boot when the securing element (5) is in its blocked position.

4. The heel retainer according to any one of the preceding claims, wherein in the blocked position, the securing element (5) prevents the automatic mechanism (6) from fixing a ski boot in the touring ski binding for downhill skiing, by at least one sole retainer (16) resting on or engaging with the sole (19) of the ski boot.

5. The heel retainer according to any one of the preceding claims, wherein the housing structure (3) is fixedly connected to the base structure (2).

6. The heel retainer according to any one of the preceding claims, wherein the heel retainer (1) comprises one or more climbing aids which can be moved from a resting position to a climbing aid position.

7. The heel retainer according to any one of the preceding claims, wherein the heel retainer (1) further comprises a latching plate (7), and the securing element (5) is or can be connected to the latching plate (7) and can preferably be moved into the blocked position and into the stepping-in position by means of the latching plate (7).

8. The heel retainer according to the preceding claim, wherein the latching plate (7) is or can be connected to a lever (9), preferably a pivoting lever, at an end (7a) which is a front end in the skiing direction, and wherein the lever (9) is preferably connected to the housing structure (3), or to an accommodating region (18) which is or can be connected to the housing structure (3), in a first rotary joint (D1) and to the latching plate (7) in a second rotary joint (D2) which is different from the first rotary joint (D1).

9. The heel retainer according to the preceding claim, wherein the housing structure (3) and/or the accommodating region (18) comprises longitudinal and/or lateral guiding means, which engage with corresponding means on the base structure (2), on or near a lower side facing the surface of the ski.

10. The heel retainer according to any one of the preceding two claims, wherein the latching plate (7) comprises a connecting structure (12), to which the securing element (5) is or can be connected, at an end (7b) which is a rear end in the skiing direction.

11. The heel retainer according to any one of the preceding three claims, wherein the latching plate (7) comprises a holding element (13) which can be moved together with the latching plate (7) and the securing element (5), wherein the holding element (13) fixes the ski brake (4) in the securing position when the securing element (5) is in its blocked position, and releases the ski brake (4) for downhill skiing when the securing element (5) is in its stepping-in position.

12. The heel retainer according to any one of the preceding claims, wherein the heel retainer (1) further comprises a coupling element (14) which can be connected to the housing structure (3) and which comprises a guide (15), preferably a linear guide, for the securing element (5).

13. The heel retainer according to the preceding claim, wherein the securing element (5) preferably comprises at least one connecting element (5c), which engages with a guide (15) of the coupling element (14), on a lower side facing the surface of the ski.

14. The heel retainer according to any one of the preceding claims, wherein the base structure (2) can be connected to the ski as a separate element or is integrally connected to the ski and/or embodied as part of the ski.

15. A touring ski binding comprising a toe retainer and a heel retainer according to any one of claims 1 to 14, wherein the front end of a ski boot can be connected to the toe retainer in one position for walking and in another position, which is different from the position for walking, for downhill skiing,
wherein the front end of the ski boot has a smaller distance from an end of the ski which is a front end in the skiing direction in the position for walking than in the position for downhill skiing,
**wherein**
the securing element (5) is behind the ski boot in the skiing direction in its blocked position, when the ski boot is held in the touring binding for walking.

## Revendications

1. Talonnière pour une fixation de ski de randonnée, comprenant:
une structure de boîtier (3) pouvant être reliée à un ski par l'intermédiaire d'une structure de base (2) ;
un frein de ski (4) comportant au moins un élément de freinage (4a) réglable entre une position de contact, dans laquelle le ski peut être déplacé sur une surface, et une position de freinage dans laquelle il freine un déplacement du ski sur la surface ; un automate (6) relié de manière pivotante à la structure de boîtier (3) ;
et un élément d'arrêt (5) pouvant être déplacé depuis une première position ou position de montée, dans laquelle la montée dans la talonnière (1) avec une chaussure de ski pour une descente est possible, vers une seconde position ou position de blocage dans laquelle la montée dans la talonnière (1) avec la chaussure de ski est bloquée,
l'élément d'arrêt (5) formant en position de blocage une butée verticale pour une semelle de chaussure de ski (19) ou pour l'automate (6), ladite butée empêchant la chaussure de ski de pouvoir descendre jusqu'à une surface d'appui de la talonnière (1) pour l'extrémité côté talon de la chaussure de ski,
**caractérisée en ce que**
l'élément d'arrêt (5) est une écope à bosse comportant une base (5a) et au moins une bosse (5b) faisant saillie de la base (5a) vers l'automate (6) et formant une butée verticale pour l'automate (6) ou pour la semelle de chaussure de ski (19) lorsque l'élément d'arrêt (5) est en position de blocage.

2. Talonnière selon la revendication 1, dans laquelle l'élément d'arrêt (5) peut être déplacé de préférence linéairement depuis la première position ou position de montée vers la seconde position ou position de blocage.

3. Talonnière selon l'une quelconque des revendications précédentes, dans laquelle l'élément d'arrêt (5) en position de blocage est situé au-dessous d'une zone d'extrémité côté talon de la chaussure de ski lorsque la fixation de ski de randonnée est fixée en position pour la descente et le frein de ski (4) est fixé en position de contact sur le ski, la chaussure de ski ne pouvant pas descendre jusqu'à une surface d'appui pour la chaussure de ski lorsque l'élément d'arrêt (5) est en position de blocage.

4. Talonnière selon l'une quelconque des revendications précédentes, dans laquelle l'élément d'arrêt (5) en position de blocage empêche l'automate (6) de fixer une chaussure de ski dans la fixation de ski de randonnée pour une descente en ce qu'au moins un support de semelle (16) repose sur une semelle de chaussure de ski (19) ou s'engage dans une semelle de chaussure de ski (19).

5. Talonnière selon l'une quelconque des revendications précédentes, dans laquelle la structure de boîtier (3) est reliée fixement à la structure de base (2).

6. Talonnière selon l'une quelconque des revendications précédentes, dans laquelle la talonnière (1) comprend une ou plusieurs aides à la montée pouvant être déplacées depuis une position de repos vers une position d'aide à la montée.

7. Talonnière selon l'une quelconque des revendications précédentes, dans laquelle la talonnière (1) comprend en outre une plaque de verrouillage (7), l'élément d'arrêt (5) étant relié ou pouvant être relié à la plaque de verrouillage (7) et pouvant être déplacé vers la position de blocage et vers la position de montée de préférence au moyen de la plaque de verrouillage (7).

8. Talonnière selon la revendication précédente, dans laquelle la plaque de verrouillage (7) est reliée ou peut être reliée à un levier (9), de préférence un levier pivotant, à une extrémité avant (7a) en direction de mouvement du ski, le levier (9) étant relié de préférence à la structure de boîtier (3) ou à une zone de réception (18) reliée ou pouvant être reliée à la structure de boîtier (3) dans une première articulation pivotante (D1) et à la plaque de verrouillage (7) dans une seconde articulation pivotante (D2) différente de la première articulation pivotante (D1).

9. Talonnière selon la revendication précédente, dans laquelle la structure de boîtier (3) et / ou la zone de réception (18) comporte des moyens de guidage longitudinal et / ou latéral sur ou à proximité d'une face inférieure faisant face à la surface du ski, lesdits moyens s'engageant dans des moyens correspondants de la structure de base (2).

10. Talonnière selon l'une quelconque des deux revendications précédentes, dans laquelle la plaque de verrouillage (7) comprend une structure de liaison (12) à une extrémité arrière (7b) en direction de mouvement du ski, l'élément d'arrêt (5) étant relié ou pouvant être relié à ladite structure de liaison (12).

11. Talonnière selon l'une quelconque des trois revendications précédentes, dans laquelle la plaque de verrouillage (7) comprend un élément de maintien (13) pouvant être déplacé avec la plaque de verrouillage (7) et l'élément d'arrêt (5), l'élément de maintien (13) fixant le frein de ski (4) en position d'arrêt lorsque l'élément d'arrêt (5) est en position de blocage et débloquant le frein de ski (4) pour la descente lorsque l'élément d'arrêt (5) est en position de montée.

12. Talonnière selon l'une quelconque des revendications précédentes, dans laquelle la talonnière (1) comprend en outre un élément de couplage (14) pouvant être relié à la structure de boîtier (3) et comprenant un guide (15), de préférence un guide linéaire, pour l'élément d'arrêt (5).

13. Talonnière selon la revendication précédente, dans laquelle l'élément d'arrêt (5) comprend de préférence au moins un élément de liaison (5c) sur une face inférieure faisant face à la surface du ski, ledit élément de liaison (5c) s'engageant dans un guide (15) de l'élément de couplage (14).

14. Talonnière selon l'une quelconque des revendications précédentes, dans laquelle la structure de base (2) peut être reliée au ski en tant qu'élément séparé ou est reliée d'un seul tenant au ski et / ou est réalisée comme une partie du ski.

15. Fixation de ski de randonnée comprenant une butée avant et une talonnière selon l'une quelconque des revendications 1 à 14, dans laquelle l'extrémité avant d'une chaussure de ski peut être reliée à la butée avant dans une position pour la marche et dans une autre position pour la descente, qui est différente de la position pour la marche, l'extrémité avant de la chaussure de ski dans la position pour la marche étant à une moindre distance d'une extrémité avant en direction de mouvement du ski que dans la position pour la descente,
**caractérisée en ce que**
l'élément d'arrêt (5) en position de blocage est situé derrière la chaussure de ski en direction de mouvement du ski, lorsque la chaussure de ski est maintenue dans la fixation de randonnée pour la marche.
